# EUROPÄISCHE PATENTSCHRIFT

(11) **EP 0 132 660 B1**
(45) Veröffentlichungstag und Bekanntmachung des Hinweises auf die Patenterteilung: **07.01.1987**
(21) Anmeldenummer: 84107909.8
(22) Anmeldetag: 06.07.1984
(51) Int. Cl.: B03C 3/76

(54) **Verfahren zum betriebsmässigen Feststellen des Vorhandenseins eines Klopftaktoptimums für die Elektrodenklopfung eines Elektrofilters**
Method for the detection, during operation, of the occurrence of an optimum rapping time for the rapping of the electrodes of an electrofilter
Méthode pour la détection, pendant le fonctionnement, de l'occurence d'un temps de frappe optimale, pour le battage des électrodes d'un électrofiltre

(30) Priorität: 20.07.1983 DE 3326040
(43) Veröffentlichungstag der Anmeldung: 13.02.1985
(73) Patentinhaber: SIEMENS AKTIENGESELLSCHAFT, 80333 München (DE); METALLGESELLSCHAFT AG, 60015 Frankfurt (DE)
(72) Erfinder: Daar, Horst, Dr., D-8520 Erlangen (DE); Alig, Franz, Dipl.-Ing., D-8752 Johannesberg (DE)
(74) Vertreter: Mehl, Ernst, Dipl.-Ing.

## Beschreibung

Bei den üblichen Elektrofilteranlagen werden die Niederschlagselektroden von Zeit zu Zeit mechanisch durch Klopfung gereinigt. Wird zu selten geklopft,so sammelt sich unter Umständen bereits eine derartige Staubschichtan den Niederschlagselektroden an, dass der hierdurch verursachte Spannungsabfall eine deutliche Verschlechterung der Abscheiderleistung bringt. Wird andererseits zu häufig geklopft, so steigt wiederum durch die ja damit immer wieder verbundene Staubaufwirbelung der mittlere Staubgehalt. Es ist bekannt, dass es ein Klopftaktintervall gibt, bei dem der mittlere Staubaustrag zum Minimum wird siehe EP-A-00 32 689. Eingehendere Untersuchungen und Berechnungen zeigen jedoch, dass dies nicht immer der Fall ist, d.h., dass es Stäube gibt, bei denen ein eigentlicher optimaler Klopftakt nicht existiert. Für Berechnungs- und Suchverfahren,z.B. auf iterativer Basis, wäre es nun wichtig zu wissen, ob überhaupt bei einer vorliegenden Staubart ein optimaler Klopftakt, d.h. ein Klopfintervall, bei dem der mittlere Staubaustrag zum Minimumwird, vorhanden ist.

Die Aufgabe der vorliegenden Erfindung besteht daher darin, ein Verfahren der eingangs genannten Art anzugeben, mit dem ein eindeutiges Kriterium für das Vorhandensein eines Klopftaktoptimums gefunden werden kann.

Diese Aufgabe wird erfindungsgemässdadurch gelöst, dass der jeweilige elektrische Widerstand der an den Elektroden abgelagerten Staubschicht durch Vergleich der einmal im Reingasbetneb mit: sauberen Niederschlagselektroden aufgenommenen elektrischen Filterkennlinie mit der im aktuetlen Abscheiderbetrieb aufgenommenen Kennlinie ermittelt wird und dass ein spezifischer Widerstand derStaubschichₜ, der gleich oder grösser als der spezifische Widerstand des Reingases ist, als Kriterium für das Vorhandensein eines KEopftaktoptimums dient. Ein vorhandenes Klopftaktoptimum kann dann ausderBeziehung bestimmt werden, dass―unter derVoraussetzung gleicher Volumenströme―der Quotient aus optimalem Klopftakt und einem einmal früher ermittelten Klopftaktoptimum in etwa gleich der Quadratwurzel des Quotienten der zugehörigen Staubwiderstände ist. Hinsichtlich der Berechnung des Klopftaktoptimums ist bei unterschiedlichen Volumenströmen davon auszugehen, dass das Quadrat des Verhältnisses der betreffenden Klopftaktoptima sich wie das Verhältnis der Volumenströme verhält.

Statt einer Berechnung kann auch ein an sich bekanntes iteratives Suchverfahren benutzt werden, wenn feststeht, dass ein Optimum existiert.

Falls sich ergibt, dass der Widerstand der Staubschicht kleiner als der Reingaswiderstand, d.h. normalerweise kleiner als der spezifische Widerstand von Luft ist, so ist davon auszugehen, dass ein Optimum nicht existiert. In einem solchen Fall wird dann zweckmässigerweise die Einstellung des Klopftaktes nach Erfahrungswerten vorgenommen.

Anhand einer Zeichnung sei die Erfindung näher erläutert; es zeigen:
Figur 1 die zeitliche Staubbelastung,
Figur 2 die Filtercharakteristik, d.h. das Verhältnis von Filterspannung zu Filterstrom im Reingasbetrieb und im tatsächlichen Abscheiderbetrieb, und
Figur 3 die mittlere Staubbelastung als Funktion des Klopfintervalls.

In Figur 1 ist die zeitliche Staubbelastung am Filterausgang mit der mittleren Staubbelastung C̅ bei Klopfung und der Staubbelastung Cₒ ohne Klopfung und Staubschicht dargestellt. Das Bemühen der Klopftaktoptimierung muss darin bestehen, die mittlere Staubbelastung möglichst bei einem Minimum zu halten, d.h. C möglichst an Cₒ anzunähern.

Zur Ermittlung des optimalen Klopftaktes Tₒₚₜ, d.h. des optimalen zeitlichen Abstandes zwischen den Klopfungen, wird zunächst betriebsmässig der elektrische Widerstand der Staubschicht auf den Niederschlagselektroden ermittelt. Dies geschieht durch Vergleich der im Reingas bei sauberen Elektroden aufgenommenen Filtercharacteristik- Kurve A in Figur 2 - mit der im aktuellen Filterbetrieb ermittelten Filtercharakteristik- Kurve B in Figur 2. Unter "Filtercharakteristik" wird dabei die Abhängigkeitdes Filterstromes J_{F} zur anliegenden Filterspannung U verstanden- Die zwischen den Kennlinien A und B bei gleichem Filterstrom vorliegende Spannungsdifferenz ΔU ist ein Mass für den Staubwiderstand Rₛₜ, und zwar gilt:

Da es bei gut leitendem Staub, d.h. Staub, derwesentlich besser als Luft leitet, praktisch zu keinem Spannungsabfall an der Staubschicht kommt, ist anzunehmen, dass ein über einen bestimmten Wert hinausgehender Wert von ΔU als, Indiz für einen schlecht leitenden Staub dienen kann, d.h. also ein Staub, dessen spezifischer Wiederstand grösser als der der Luft ist. Wird aus dem Vergleich der Filterkennlinien nach Figur 2 erkannt, dass die Kurve der mittleren Staubbelastung in Abhängigkeit vom Klopftaktintervall ein Minimum aufweist, d.h., dass ein Kurvenverlauf beispielsweise nach Kurve c in Figur 3 vorliegt, so wird der optimale Klopftakt Tₒₚₜ bei gemessenem Widerstand Rₛₜₒ aus folgender Bedingung errechnet:

Hierbei ist unter T ein aufgrund früherer Berechnung oder experimenteller Versuche gefundenes Klopftaktintervall und unter Rₛₜ der bei diesem Klopftaktintervall seinerzeit gemessene Staubwiderstand vor einer Klopfung zu verstehen.

Hat die Überprüfung gemäss den Kennlinien nach Figur 2 ergeben, dass es sich um einen gutleitenden Staub handelt, so wird auf der Kurve d, die die mittlere Staubbelastung in Abhängigkeit vom Klopftakt bei gutleitenden Stäuben angibt, ein bestimmtes Klopfaktintervall T₂ aus Erfahrungswerten gewählt.

## Patentansprüche

1. Verfahren zum betriebsmässigen Feststellen des Vorhandenseins eines Klopftaktoptimums für die Klopfung der Niederschlagselektroden eines Elektrofilters, dadurch gekennzeichnet, dass der jeweilige elektrische Widerstand der an den Elektroden abgelagerten Staubschicht durch Vergleich der einmal im Reingasbetrieb mit sauberen Niederschlagselektroden aufgenommenen elektrischen Filterkennlinie mit der im aktuellen Abscheiderbetrieb aufgenommenen Kennlinie ermittelt wird und dass ein Widerstand der Staubschicht, der gleich oder grösser als der Widerstand des Reingases ist, als Kriterium für das Vorhandensein eines Klopftaktoptimums dient.

2. Verfahren nach Anspruch 1, dadurch gekennzeichnet, dass ein vorhandenes Klopftaktoptimum aus der Beziehung bestimmt wird, dass - unter der Voraussetzung gleicher Volumenströme -der Quotient aus optimalem Klopftakt und einem einmal früher ermittelten Klopftakt in etwa gleich der Quadratwurzel des Quotienten der zugehörigen Staubschichtwiderstände ist.

3. Verfahren nach Anspruch 2, dadurch gekennzeichnet, dass sich bei unterschiedlichen Volumenströmen das Quadrat des Verhältnisses der betreffenden Klopftaktoptima wie das Verhältnis der Volumenströme verhält.

4. Verfahren nach Anspruch 1, dadurch gekennzeichnet, dass zur Bestimmung des Optimums ein iteratives Suchverfahren dient.

## Claims

1. A method for use during operation of an electrical dustfilter to determine an optimum rapping rate for the collecting electrodes of the filter, characterised in that in each case the electrical resistance of the dust layer deposited on the electrodes is determined by a comparison of the electrical filter characteristic recorded during operation with clean collecting electrodes and pure gas with the characteristic recorded during the actual separating operation, and the criterion for initiation of an optimum rapping rate is given by the resistance of the dust layer having a value equal to or greater than the resistance of the pure gas.

2. A method as claimed in Claim 1, characterised in that the existing optimum rapping rate is determined, given that the volume flows are identical, from the relationship in which the quotient of the optimum rapping rate and a previously determined rapping rate approximately equals the square root of the quotient of the assigned resistances of the dust layers.

3. A method as claimed in Claim 2, characterised in that in the case of different volume flows the square of the ratio of the respective optima is held similar to the ratio of the volume flows.

4. A method as claimed in Claim 1, characterised in that an iterative searching process is used to determine the optimum.

## Revendications

1. Procédé pour détecter, au cours du fonctionnement, la présence d'une cadence optimale de secouage pour le secouage des électrodes de dépôt d'un électrofiltre, caractérisé par le fait qu'on détermine la résistance électrique respective de la couche de poussière déposée sur les électrodes, par comparaison de la courbe caractéristique électrique du filtre, enregistrée lors du fonctionnement avec un gaz pur et avec des électrodes de dépôt propres, à la courbe caractéristique enregistrée lors du fonctionnement réel en séparateur, et qu'une résistance de la couche de poussière, qui est égale ou supérieure à la résistance du gaz pur, sert de critère pour la présence d'une cadence optimale de secouage.

2. Procédé suivant la revendication 1, caractérisé par le fait qu'on détermine l'existence d'une cadence optimale de secouage à partir de la relation selon laquelle - moyennant l'hypothèse de flux volumiques identiques - le quotient de la cadence optimale de secouage par une cadence de secouage déterminée antérieurement est approximativement égal à la racine carrée du quotient des résistances associées de la couche de poussière.

3. Procédé suivant la revendication 2, caractérisé par le fait que dans le cas de flux volumiques différents, le carré du rapport des cadences optimales considérées de secouage varie comme le rapport des flux volumiques.

4. Procédé suivant la revendication 1, caractérisé par le fait que, pour déterminer l'optimum, on utilise un procédé de recherche itératif.
